# EUROPÄISCHE PATENTSCHRIFT

(11) **EP 3 634 828 B1**
(45) Veröffentlichungstag und Bekanntmachung des Hinweises auf die Patenterteilung: **10.04.2024**
(21) Anmeldenummer: 18738204.9
(22) Anmeldetag: 20.06.2018
(51) Int. Cl.: B61L 3/00, B61L 27/04

(54) **STEUERVERFAHREN ZUM BETREIBEN EINES SCHIENENFAHRZEUGS**
CONTROL METHOD FOR OPERATING A RAIL VEHICLE
PROCÉDÉ DE COMMANDE PERMETTANT DE FAIRE FONCTIONNER UN VÉHICULE FERROVIAIRE

(30) Priorität: 20.07.2017 DE 102017212499
(43) Veröffentlichungstag der Anmeldung: 15.04.2020
(73) Patentinhaber: Siemens Mobility GmbH, 81739 München (DE)
(72) Erfinder: BIENEK, Frank, 38304 Wolfenbüttel (DE); KNOLLMANN, Volker, 38126 Braunschweig (DE); PÖSEL, Bernhard, 38154 Königslutter (DE); TASLER, Gerd, 38102 Braunschweig (DE)
(74) Vertreter: Siemens Patent Attorneys
(86) Internationale Anmeldenummer: PCT/EP2018/066353
(87) Internationale Veröffentlichungsnummer: WO 2019/020282

(56) Entgegenhaltungen:
- WO-A2-2007/136947
- DE-A1- 3 935 740
- US-A1- 2005 065 674

## Beschreibung

Die Erfindung bezieht sich auf ein Steuerverfahren zum Betreiben eines Schienenfahrzeugs, wobei das Verfahren rechnergestützt auf der Basis eines Fahrzeugsteuerprogramms durchgeführt wird. Derartige Steuerverfahren sind auf dem Gebiet der Schienenfahrzeugtechnik bekannt.

In Dokument WO 2007 136 947 A2 wird ein Verfahren zum Verbessern der Zugleistung beschrieben. Das Verfahren umfasst das Bestimmen eines Schienenfahrzeugparameters für mindestens ein Schienenfahrzeug, das in einen Zug integriert werden soll, und das Erstellen eines Zugfahrplans basierend auf dem Schienenfahrzeugparameter gemäß einem oder mehreren Betriebskriterien für den Zug.

Das Dokument US 2005/065674 A1 beschreibt eine Vorrichtung zum Steuern eines Eisenbahnverbundes. Umfasst sind ein Verbundmodell, das zum Berechnen einer Zielfunktion aus einem Satz von Kandidatenfahrplänen und einem Satz von Modellparametern angepasst ist, sowie einen Parameteridentifizierer, der zum Berechnen der Modellparameter aus einem Satz von Bestandsmessungen angepasst ist, und einen Trajektorienoptimierer, der zum Erzeugen der Kandidatenfahrpläne und zum Auswählen eines Fahrplans zum Optimieren der Zielfunktion unter Berücksichtigung eines Satzes von Endgerätebeschränkungen und Betriebsbeschränkungen ausgelegt ist.

Die Steuerung in Dokument DE 39 35 740 A1 verwendet Neigungseinstellvorrichtungen, die mit Einstellsignalen für die Wagenneigung versorgt werden, wenn das Schienenfahrzeug um eine Kurve fährt. Die Einstellsignale werden aus den von einem Spurdatenspeicher gelieferten Spurdaten erhalten, die unter Steuerung von Bewegungssignalen ausgelesen und von einem an dem Schienenfahrzeug angebrachten Sensor erhalten werden. Die vom letzteren Sensor bereitgestellte Information wird in Kombination mit einem Spursynchronisationssystem unter Verwendung stationärer Quellen verwendet, um absolute Spurpositionsinformationen bereitzustellen.

Der Erfindung liegt die Aufgabe zugrunde, ein verbessertes Steuerverfahren zum Betreiben eines Schienenfahrzeugs anzugeben.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass das Fahrzeugsteuerprogramm unter Heranziehung erfasster Fahr- und/oder Umfelddaten arbeitet. Die Heranziehung erfasster Fahr- und/oder Umfelddaten ermöglicht in vorteilhafter Weise eine Anpassung des Steuerverfahrens an die jeweils aktuelle Fahrzeugsituation, beispielsweise mit Blick auf das aktuelle Fahrverhalten des Schienenfahrzeugs (Beschleunigungs- oder Abbremsverhalten), Umweltbedingungen (z. B. Regen oder Eis) und/oder das technische Umfeld auf der Anlage (z. B. unbeschrankter Bahnübergang mit Personen- oder Fahrzeugannäherung); dies wird weiter unten anhand von Beispielen näher erläutert.

Als Fahr- und/oder Umfelddaten werden vorzugsweise zumindest auch fahrzeugindividuelle Fahrverhaltensdaten messtechnisch während der Fahrt des Schienenfahrzeugs erfasst. Als Fahrverhaltensdaten können beispielsweise das Beschleunigungs- und/oder das Bremsvermögen erfasst und zur Steuerung des Schienenfahrzeugs herangezogen werden.

Vorteilhaft ist es, wenn zuvor erfasste Fahr- und/oder Umfelddaten während der Fahrt des Schienenfahrzeugs aktualisiert werden, beispielsweise regelmäßig.

Bei dem erfindungsgemäßen Verfahren ist vorgesehen, dass auf eine Erfahrungsdatenbank zugegriffen wird, in der Stellbefehle eines realen Schienenfahrzeugführers bei vorangegangenen Fahrten in Abhängigkeit von Fahrsituationen abgespeichert sind, wobei die abgespeicherten Fahrsituationen mit den bei den vorangegangenen Fahrten messtechnisch erfassten Fahr- und/oder Umfelddaten ermittelt und mit den korrespondierenden Stellbefehlen des realen Schienenfahrzeugführers abgespeichert worden sind.

Es ist teilhaft, wenn während der Fahrt Sensorsignale von Sensoren, die an eine Steuerungseinrichtung des Schienenfahrzeugs angeschlossen sind oder mit dieser in Verbindung stehen, ausgewertet werden und die jeweils aktuelle Fahrsituation bestimmt wird, die selbst bestimmte aktuelle Fahrsituation mit den in der Erfahrungsdatenbank abgespeicherten Fahrsituationen verglichen wird und bei Übereinstimmung oder bei zumindest - gemäß vorgegebenen Übereinstimmungskriterien - hinreichender Ähnlichkeit zwischen der jeweils selbst erfassten Fahrsituation und einer der abgespeicherten Fahrsituationen der Erfahrungsdatenbank die zu der abgespeicherten Fahrsituation korrespondierenden, abgespeicherten Stellbefehle des realen Schienenfahrzeugführers ausgelesen und ausgegeben werden.

Das Verfahren wird vorzugsweise schienenfahrzeugseitig mittels einer schienenfahrzeugseitig installierten Steuerungseinrichtung durchgeführt.

Die Erfindung wird nachfolgend anhand von Ausführungsbeispielen näher erläutert; dabei zeigen beispielhaft
- Figur 1: ein Ausführungsbeispiel für ein erfindungsgemäßes Schienenfahrzeug, anhand dessen ein Ausführungsbeispiel für ein erfindungsgemäßes Zugsteuerverfahren erläutert wird,
- Figur 2: ein zweites Ausführungsbeispiel für ein erfindungsgemäßes Schienenfahrzeug, anhand dessen ein zweites Ausführungsbeispiel für ein erfindungsgemäßes Zugsteuerverfahren erläutert wird,
- Figur 3: ein drittes Ausführungsbeispiel für ein erfindungsgemäßes Schienenfahrzeug, anhand dessen ein drittes Ausführungsbeispiel für ein erfindungsgemäßes Zugsteuerverfahren erläutert wird, und
- Figur 4: beispielhaft den Betrieb des dritten Ausführungsbeispiels gemäß Figur 3.

In den Figuren werden der Übersicht halber für identische oder vergleichbare Komponenten stets dieselben Bezugszeichen verwendet.

Die Figur 1 zeigt ein Schienenfahrzeug 10, das mit einer Steuerungseinrichtung, nachfolgend Zugsteuerungseinrichtung 20 genannt, ausgestattet ist. Die Zugsteuerungseinrichtung 20 umfasst einen Fahrzeugrechner 30 und einen Speicher 40, der mit dem Fahrzeugrechner 30 in Verbindung steht.

Das Schienenfahrzeug 10 kann - wie weiter unten noch ausgeführt wird - mehrgliedrig sein bzw. aus mehreren Wagen bestehen und einen Zug bilden; dies ist aus Gründen der Übersichtlichkeit in den Figuren nicht näher dargestellt.

In dem Speicher 40 ist ein Fahrzeugsteuerprogramm 50 abgespeichert, das vom Fahrzeugrechner 30 ausgeführt werden kann bzw. ausgeführt wird und ausgangsseitig Stellbefehle SB zum Steuern des Schienenfahrzeugs 10 ausgeben kann bzw. bei Betrieb ausgibt.

Gemäß Figur 1 umfasst das Fahrzeugsteuerprogramm 50 ein Beobachtungsmodul BM, ein Parametrierungsmodul PM und ein fest programmiertes Steuermodul STM. Führt der Fahrzeugrechner 30 das Fahrzeugsteuerprogramm 50 aus, so arbeiten das Beobachtungsmodul BM, das Parametrierungsmodul PM und das Steuermodul STM vorzugsweise wie folgt: Das Beobachtungsmodul BM erfasst eingangsseitig eingehende bzw. anliegende Fahr- und/oder Umfelddaten FUD, die beispielsweise von fahrzeugeigenen bzw. zugeigenen Sensoren geliefert bzw. eingespeist werden; die Sensoren sind aus Gründen der Übersicht in der Figur 1 nicht dargestellt. Geeignete Sensoren sind beispielsweise solche, die das Fahrverhalten des Zugs unmittelbar beschreiben, wie z. B. Geschwindigkeitssensoren, Ortssensoren oder Beschleunigungssensoren, oder solche, die das Umfeld messtechnisch erfassen, wie beispielsweise Neigungssensoren zum Erfassen von Steigungen oder Gefällen, Feuchtigkeits-, Eis- oder Schneesensoren zum Erkennen von trockenem, nassem oder vereistem Gleis bzw. zur Erfassung der Reibung auf dem Gleis. Alternativ oder zusätzlich können Fahr- und/oder Umfelddaten FUD aus externen Quellen, beispielsweise von einem Stellwerk oder einer Leitzentrale, stammen und zum Schienenfahrzeug, beispielsweise über Funk, übertragen werden.

Das Beobachtungsmodul BM erfasst die eingangsseitig anliegenden Fahr- und/oder Umfelddaten und leitet diese an das Parametrierungsmodul PM weiter.

Das Parametrierungsmodul PM wertet die Fahr- und/oder Umfelddaten FUD aus und erzeugt mit diesen einen Steuerprofildatensatz SD, mit dem sie das Steuermodul STM parametriert.

Das Parametrierungsmodul PM kann anhand der Fahr- und/oder Umfelddaten FUD auf physikalische Eigenschaften des Schienenfahrzeugs 10 schließen und Steuerungsparameter entsprechend dieser Eigenschaften anpassen. Zum Beispiel kann das Parametrierungsmodul PM auf Basis von Beschleunigungsmesswerten auf die Gesamtmasse des Schienenfahrzeugs 10 schließen und im Falle einer großen Masse eine flachere Bremskurve vorsehen, also früher mit dem Bremsen vor einem Halt beginnen als bei einer kleinen Masse.

Darüber hinaus können anhand der Fahr- und/oder Umfelddaten im Falle eines mehrgliedrigen Schienenfahrzeugs bzw. Zugs die Zuglänge, die Gewichtsverteilung innerhalb des Zugs und/oder die Kuppelabstände bzw. Pufferabstände zwischen einzelnen Wagen des Zugs ermittelt werden, und es können diese Daten im Steuerprofildatensatz SD beispielsweise mit Blick auf ein optimiertes Bremsverhalten berücksichtigt werden, insbesondere wenn es auf eine besonders gute Positionsgenauigkeit beim Anhalten des Zugs ankommt.

Auch kann das Parametrierungsmodul PM die Umweltbedingungen berücksichtigen und im Falle von Eis oder Nässe eine flachere Bremskurve vorsehen und/oder zur Schlupfvermeidung mit weniger Antriebskraft beschleunigen als bei trockenen Bedingungen.

Die Bestimmung eines geeigneten Steuerprofildatensatzes SD wird bezüglich der fahrzeugbezogenen Parameter in vorteilhafter Weise anhand von Daten durchgeführt, die im Rahmen eines Testanfahrvorgangs und/oder eines Testabbremsvorgangs zu Beginn der jeweiligen Fahrt, also fahrtindividuell, ermittelt werden. Eine solche Vorgehensweise stellt sicher, dass Veränderungen am Schienenfahrzeug bzw. Zug, beispielsweise durch Abkuppeln oder Ankuppeln von Wagen, erkannt und bei der Bildung des Steuerprofildatensatzes SD berücksichtigt werden können.

Gemäß Figur 1 ist das Steuermodul STM fest programmiert und wird mittels des vom Parametrierungsmodul PM gelieferten Steuerprofildatensatzes SD lediglich parametriert. Sobald das Parametrierungsmodul PM den Steuerprofildatensatz SD in das Steuermodul STM eingespeist hat, kann das Steuermodul STM die Stellbefehle SB zur Steuerung des Schienenfahrzeugs erzeugen und ausgangsseitig ausgeben.

Die Figur 2 zeigt ein Schienenfahrzeug 10, das mit einer Ausführungsvariante der Zugsteuerungseinrichtung 20 gemäß Figur 1 ausgestattet ist.

Im Unterschied zu dem Beispiel gemäß Figur 1 ist gemäß Figur 2 in dem Speicher 40, beispielsweise in dem Parametrierungsmodul PM, eine Gruppe an Steuerprofildatensätzen SD abgespeichert, so dass das Parametrierungsmodul PM - im Unterschied zu der Ausführungsvariante gemäß Figur 1 - zur Steuerung des Steuermoduls STM keinen eigenen Steuerprofildatensatz SD erzeugen muss, sondern aus der Gruppe der abgespeicherten Steuerprofildatensätze - anhand der eingangsseitig anliegenden Fahr- und/oder Umfelddaten FUD - lediglich einen geeigneten Steuerprofildatensatz SD aussuchen muss.

Beispielsweise können in dem Speicher 40 drei Steuerprofildatensätze SD abgespeichert sein, beispielsweise einer für den Fall eines schweren Schienenfahrzeugs, einer für den Fall eines mittelschweren Schienenfahrzeugs und einer für den Fall eines leichten Schienenfahrzeugs. Der Steuerprofildatensatz SD für ein schweres Schienenfahrzeug kann beispielsweise eine besonders flache Bremskurve vorsehen, also früher mit dem Bremsen vor einem Halt beginnen als die Steuerprofildatensätze für mittelschwere oder leichte Schienenfahrzeuge. Der Steuerprofildatensatz SD für ein leichtes Schienenfahrzeug kann eine besonders steile Bremskurve vorsehen.

Weitere Unterteilungen unter Erhöhung der Anzahl der Steuerprofildatensätze SD können in Abhängigkeit weiterer Parameter vorgesehen werden, beispielsweise - im Falle eines mehrgliedrigen Schienenfahrzeugs bzw. Zugs - in Abhängigkeit von der Zuglänge, der Gewichtsverteilung innerhalb des Zugs, den Kuppelabständen bzw. Pufferabständen zwischen einzelnen Wagen des Zugs und/oder in Abhängigkeit von den jeweiligen Umweltbedingungen, wie Eis oder Nässe, wie oben bereits im Zusammenhang mit der Figur 1 erläutert wurde.

Der vom Parametrierungsmodul PM ausgewählte Steuerprofildatensatz SD wird in das Steuermodul STM eingespeist, wodurch das Steuermodul STM parametriert wird und ausgangsseitig Stellbefehle SB zur Steuerung des Schienenfahrzeugs 10 ausgeben kann; diesbezüglich sei auf die obigen Ausführungen im Zusammenhang mit Figur 1 verweisen.

Die Zugsteuerungseinrichtungen 20 gemäß den Figuren 1 und 2 weisen den Vorteil auf, dass das fest programmierte Steuermodul STM selbsttätig bzw. automatisch parametriert wird, ohne dass es einen Eingriff von außen, beispielsweise durch einen Schienenfahrzeugführer, bedarf.

Die Figur 3 zeigt ein Ausführungsbeispiel für ein Schienenfahrzeug 10, bei dem ein Fahrzeugsteuerprogramm 50 einer Zugsteuerungseinrichtung 20 ein Beobachtungsmodul BM und ein Auswahlmodul AM umfasst und mit einer Erfahrungsdatenbank EFD in Verbindung steht. In der Erfahrungsdatenbank EFD sind Stellbefehle eines realen Schienenfahrzeugführers bei vorangegangenen Fahrten in Abhängigkeit von Fahrsituationen abgespeichert. Die Fahrsituationen wurden bei den vorangegangenen Fahrten aus messtechnisch erfassten Fahr- und/oder Umfelddaten FUD ermittelt und mit den korrespondierenden Stellbefehlen des realen Schienenfahrzeugführers abgespeichert. Das Fahrzeugsteuerprogramm 50 arbeitet vorzugsweise wie folgt:
Das Beobachtungsmodul BM wertet eingangsseitig anliegende Fahr- und/oder Umfelddaten aus und erfasst die jeweils aktuelle Fahrsituation FS des Schienenfahrzeugs 10. Die ermittelte aktuelle Fahrsituation FS wird zu dem Auswahlmodul AM übermittelt, das die aktuelle Fahrsituation FS mit den in der Erfahrungsdatenbank EFD abgespeicherten Fahrsituationen vergleicht und bei Übereinstimmung oder bei zumindest - gemäß vorgegebenen Übereinstimmungskriterien - hinreichender Ähnlichkeit zwischen der selbsterfassten aktuellen Fahrsituation FS und einer der abgespeicherten Fahrsituationen der Erfahrungsdatenbank EFD die ähnlichste abgespeicherte Fahrsituation auswählt. Zu der ausgewählten ähnlichsten Fahrsituation können die dazu korrespondierenden abgespeicherten Stellbefehle SB des realen Schienenfahrzeugführers ausgelesen und zur Steuerung des Schienenfahrzeugs 10 ausgegeben werden.

Dies soll unter Bezugnahme auf Figur 4 anhand eines Beispiels näher erläutert werden: Beispielsweise können in der Erfahrungsdatenbank EFD folgende vier Fahrsituationen FS1-FS4 hinterlegt sein, die sich auf gesicherte und ungesicherte Bahnübergänge beziehen, auf die sich Personen und/oder Kraftfahrzeuge zubewegen oder nicht:
Fahrsituation FS1:
   gesicherter Bahnübergang, keine Annäherung von Personen und/oder Kraftfahrzeugen
Fahrsituation FS2:
   gesicherter Bahnübergang mit Annäherung von Personen und/oder Kraftfahrzeugen
Fahrsituation FS3:
   ungesicherter Bahnübergang, keine Annäherung von Personen und/oder Kraftfahrzeugen
Fahrsituation FS4:
   ungesicherter Bahnübergang mit Annäherung von Personen und/oder Kraftfahrzeugen

Ist in der Erfahrungsdatenbank EFD zu der Fahrsituation FS4 abgespeichert, dass Schienenfahrzeugführer die Geschwindigkeit reduzieren, wenn die Fahrsituation FS4 vorliegt, also sich ein Kraftfahrzeug einem ungesicherten Bahnübergang nähert, so kann das Auswahlmodul AM die zu der Fahrsituation FS4 abgespeicherten Stellbefehle SB auslesen und ausgeben, wenn eine solche Fahrsituation FS4 vom Beobachtungsmodul BM zum Beispiel anhand von Video-, Strecken- und Ortsdaten aktuell erkannt wird.

Das beschriebene Verfahren erlaubt eine stufen- bzw. schrittweise Hochrüstung von einem Zugbetrieb mit einem Fahrer hin zu höheren Automatisierungsstufen ohne Fahrer und Begleiter. In einem Zugbetrieb mit Fahrer (entspricht GoA2 = Grade of Automation 2 = semiautomatisches Fahren mit Fahrer) können die verschiedenen Situationen und das Reagieren des Fahrers auf diese Situation von der Zugsteuerungseinrichtung 20 gelernt werden, indem diese in der Erfahrungsdatenbank EFD abgespeichert werden. So können möglichst viele Situationen gelernt werden, die beispielsweise bei einem vollautomatischen Betrieb ohne Fahrer (GoA3 = fahrerloses Fahren) von der automatischen Zugsteuerungseinrichtung gemeistert werden müssen. Auf diese Art und Weise kann die Einführung von vollautomatischen Systemen mit ihren erweiterten Anforderungen effektiv und systematisch unterstützt und vorbereitet werden.

Obwohl die Erfindung im Detail durch ein bevorzugtes Ausführungsbeispiel näher illustriert und beschrieben wurde, so ist die Erfindung nicht hierdurch eingeschränkt und andere Variationen können vom Fachmann hieraus abgeleitet werden, ohne den Schutzumfang der Erfindung zu verlassen.

## Patentansprüche

1. Steuerverfahren zum Betreiben eines Schienenfahrzeugs (10), wobei das Verfahren rechnergestützt auf der Basis eines Fahrzeugsteuerprogramms (50) durchgeführt wird und wobei das Fahrzeugsteuerprogramm (50) unter Heranziehung erfasster Fahr- und/oder Umfelddaten (FUD) arbeitet,
**dadurch gekennzeichnet, dass**
- auf eine Erfahrungsdatenbank (EFD) zugegriffen wird, in der Stellbefehle (SB) eines realen Schienenfahrzeugführers bei vorangegangenen Fahrten in Abhängigkeit von Fahrsituationen (FS) abgespeichert sind, und
- wobei die abgespeicherten Fahrsituationen (FS) mit den bei den vorangegangenen Fahrten messtechnisch erfassten Fahr- und/oder Umfelddaten (FUD) ermittelt und gemeinsam mit den korrespondierenden Stellbefehlen (SB) des realen Schienenfahrzeugführers abgespeichert worden sind.

2. Verfahren nach Anspruch 1,
**dadurch gekennzeichnet, dass**
als Fahr- und/oder Umfelddaten (FUD) zumindest auch fahrzeugindividuelle Fahrverhaltensdaten messtechnisch während der Fahrt des Schienenfahrzeugs (10) erfasst werden.

3. Verfahren nach einem der voranstehenden Ansprüche,
**dadurch gekennzeichnet, dass**
zuvor erfasste Fahr- und/oder Umfelddaten (FUD) während der Fahrt des Schienenfahrzeugs (10) aktualisiert werden.

4. Verfahren nach Anspruch 1 bis 3,
**dadurch gekennzeichnet, dass**
- während der Fahrt Sensorsignale von Sensoren, die an eine Steuerungseinrichtung des Schienenfahrzeugs (10) angeschlossen sind oder mit dieser in Verbindung stehen, ausgewertet werden und die jeweils aktuelle Fahrsituation (FS) bestimmt wird,
- die selbst bestimmte aktuelle Fahrsituation (FS) mit den in der Erfahrungsdatenbank (EFD) abgespeicherten Fahrsituationen (FS) verglichen wird und
- bei Übereinstimmung oder bei zumindest - gemäß vorgegebenen Übereinstimmungskriterien - hinreichender Ähnlichkeit zwischen der jeweils selbst erfassten Fahrsituation (FS) und einer der abgespeicherten Fahrsituationen (FS) der Erfahrungsdatenbank (EFD) die zu der abgespeicherten Fahrsituation (FS) korrespondierenden, abgespeicherten Stellbefehle (SB) des realen Schienenfahrzeugführers ausgelesen und ausgegeben werden.

5. Verfahren nach einem der voranstehenden Ansprüche,
**dadurch gekennzeichnet, dass**
das Verfahren schienenfahrzeugseitig mittels einer schienenfahrzeugseitig installierten Steuerungseinrichtung durchgeführt wird.

## Claims

1. Control method for operating a rail vehicle (10), wherein the method is carried out in a computer-assisted manner on the basis of a vehicle control program (50) and wherein the vehicle control program (50) works with the use of detected driving and/or environment data (FUD),
**characterised in that**
- an experience database (EFD) is accessed, in which actuating commands (SB) by a real rail vehicle driver during previous journeys are stored as a function of driving situations (FS),
- wherein the stored driving situations (FS) are determined with the driving and/or environment data (FUD) detected by measurement during the previous journeys and are stored together with the corresponding actuating commands (SB) by the real rail vehicle driver.

2. Method according to claim 1,
**characterised in that**
vehicle-specific driving behaviour data is at least also detected by measurement as driving and/or environment data (FUD) during the journey of the rail vehicle (10).

3. Method according to one of the preceding claims,
**characterised in that**
previously detected driving and/or environment data (FUD) is updated during the journey of the rail vehicle (10).

4. Method according to claim 1 to 3,
**characterised in that**
- during the journey sensor signals from sensors linked or connected to a control facility of the rail vehicle (10) are evaluated and the respective current driving situation (FS) is determined,
- the self-determined current driving situation (FS) is compared with the driving situations (FS) stored in the experience database (EFD) and
- if there is conformity or at least - in accordance with predefined conformity criteria - sufficient similarity between the respective self-detected driving situation (FS) and one of the stored driving situations (FS) in the experience database (EFD), the stored actuating commands (SB) by the real rail vehicle driver that correspond to the stored driving situation (FS) are read and output.

5. Method according to one of the preceding claims,
**characterised in that**
the method is carried out on the rail vehicle side by means of a control facility installed on the rail vehicle side.

## Revendications

1. Procédé de commande pour faire fonctionner un véhicule (10) ferroviaire, dans lequel on effectue le procédé d'une manière assistée par ordinateur sur la base d'un programme (50) de commande du véhicule et dans lequel le programme (50) de commande du véhicule opère en tirant parti de données (FUD) saisies de circulation et/ou d'environnement,
**caractérisé en ce que**
- on accède à une base (EFD) de données expérimentales, dans laquelle des instructions (SB) de réglage d'un conducteur réel de véhicule ferroviaire lors de parcours précédents sont mises en mémoire en fonction de situations (FS) de circulation et
- dans lequel on détermine les situations (FS) de circulation mises en mémoire par les données (FUD) de circulation et/ou d'environnement saisies en technique de mesure lors des parcours précédents et on les met en mémoire conjointement avec les instructions (SB) de réglage correspondantes du conducteur réel du véhicule ferroviaire.

2. Procédé suivant la revendication 1,
**caractérisé en ce que**
on saisit, en technique de mesure pendant le parcours du véhicule (10) ferroviaire, comme données (FUD) de circulation et/ou d'environnement, au moins également des données individuelles au véhicule de comportement en circulation.

3. Procédé suivant l'une des revendications précédentes,
**caractérisé en ce que**
on met à jour, pendant le parcours du véhicule (10) ferroviaire, des données (FUD) de circulation et/ou d'environnement saisies auparavant.

4. Procédé suivant la revendication 1 à 3,
**caractérisé en ce que**
- pendant le parcours on analyse des signaux de capteur, qui sont raccordés à un dispositif de commande du véhicule (10) ferroviaire ou qui sont en liaison avec celui-ci et on détermine la situation (FS) respective de circulation en cours,
- on compare la situation (FS) de circulation en cours déterminée elle-même aux situations (FS) de circulation mises en mémoire dans la base (EFD) de données expérimentales et
- s'il y a coïncidence ou du moins similitude suffisante - suivant des critères de coïncidence donnés à l'avance - entre la situation (FS) de circulation respective détectée elle-même et l'une des situations (FS) de circulation mises en mémoire de la base (EFD) de données expérimentales, on lit les instructions (SB) de réglage du conducteur réel du véhicule ferroviaire mises en mémoire et correspondant à la situation (FS) de circulation mise en mémoire et on les édite.

5. Procédé suivant l'une des revendications précédentes,
**caractérisé en ce que** l'
on effectue le procédé du côté du véhicule ferroviaire au moyen d'un dispositif de commande embarqué sur le véhicule ferroviaire.
